# EUROPÄISCHE PATENTANMELDUNG

(11) **EP 3 835 524 A1**
(43) Veröffentlichungstag der Anmeldung: **16.06.2021**
(21) Anmeldenummer: 19215427.6
(22) Anmeldetag: 11.12.2019
(51) Int. Cl.: E05D 11/00, E05F 15/63

(54) **VORRICHTUNG ZUM BEWEGEN EINES TÜRFLÜGELS**

(71) Anmelder: dormakaba Deutschland GmbH, 58256 Ennepetal (DE)
(72) Erfinder: Lygin, Konstantin, 58256 Ennepetal (DE)
(74) Vertreter: Balder IP Law, S.L.

(57) **Zusammenfassung**

Die Erfindung betrifft eine Vorrichtung (100) zum Bewegen eines Türflügels (101) zwischen einer Offenposition (O) und einer Schließposition (S) bezüglich einer Türöffnung (104) in einer Wand (103), aufweisend: eine Hebelkinematik (10) mit einem Hebel (11) zur Unterstützung der Bewegung des Türflügels (101), wobei der Hebel (11) einen ersten Abschnitt (12) und einen zweiten Abschnitt (13) aufweist, und ein Anschlusselement (40) zum Aufnehmen eines Übertragungsmittels (31) zur Übertragung von elektrischer Energie und/oder Daten. Hierzu ist es erfindungsgemäß vorgesehen, dass das Anschlusselement (40) drehbar am ersten Abschnitt (12) des Hebels (11) gelagert ist.

## Beschreibung

Die folgende Erfindung betrifft eine Vorrichtung zum Bewegen eines Türflügels zwischen einer Offenposition und einer Schließposition nach dem Oberbegriff des unabhängigen Vorrichtungsanspruches. Ferner betrifft die Erfindung ein System zum Bewegen eines Türflügels zwischen einer Offenposition und einer Schließposition mit einer entsprechenden Vorrichtung und einer Führungsschiene nach dem Oberbegriff des unabhängigen Systemanspruches. Zudem betrifft die Erfindung ein Verfahren zur Montage einer entsprechenden Vorrichtung nach dem Oberbegriff des unabhängigen Verfahrensanspruches.

Es sind Systeme zum Bewegen eines Türflügels zwischen einer Offenposition und einer Schließposition mithilfe einer Hebelkinematik und einer Führungsschiene bekannt. Die Hebelkinematik weist hierbei zumeist einen Hebel auf, welcher an einem ersten, bspw. zargenseitigen, Abschnitt drehbar mit einem Gleitstück verbunden ist, welches in einer Führungsschiene linear bewegbar aufgenommen werden kann. Je nach Montageart der Hebelkinematik beträgt die relative Rotation zwischen dem Gleitstück und dem Hebel ca. 30° auf der Bandseite und ca. 60° auf der Bandgegenseite. Wird die Hebelkinematik an einem Türflügel mit einem DIN-Linksanschlag oder einem DIN-Rechtsanschlag angeordnet, kehrt sich zusätzlich die relative Drehrichtung zwischen dem Gleitstück und dem Hebel um. Das hat zur Folge, dass die Relativbewegung zwischen dem Gleitstück und dem Hebel bis zu ca. 120° betragen kann.

Wenn über die Hebelkinematik ein Übertragungsmittel, bspw. in Form eines Kabels, zur Übertragung von elektrischer Energie und/oder Daten zu der Führungsschiene durchgeführt werden soll, bedeutet die Relativrotation zwischen dem Gleitstück und dem Hebel eine bauliche Einschränkung, da die entsprechende Bewegung des Anschlusselementes für das Übertragungsmittel am Hebel aufgrund des fehlenden Bauraums innerhalb des Gleitstücks oft nicht möglich ist. Für eine Verdrehung des Gleitstücks um 120° relativ zum Hebel reicht der Bauraum innerhalb des Gleitstücks nicht aus, da das Anschlusselement innerhalb der vorhandenen Funktionsaufnahme mit der Führungsschiene kollidieren und brechen würde.

Dies hat zur Folge, dass mit einem feststehenden Anschlusselement zwei Varianten der Hebelkinematik mit dem feststehenden Anschlusselement benötigt werden, eine für einen Türflügel mit einem DIN-Linksanschlag und eine für einen Türflügel mit einem DIN-Rechtsanschlag.

Es ist daher die Aufgabe der vorliegenden Erfindung, die voranstehend beschriebenen Nachteile bei einer Vorrichtung zum Bewegen eines Türflügels zwischen einer Offenposition und einer Schließposition zumindest zum Teil zu überwinden. Insbesondere ist es Aufgabe der vorliegenden Erfindung, eine Vorrichtung zum Bewegen eines Türflügels zwischen einer Offenposition und einer Schließposition bereitzustellen, die einfach und kostengünstig aufgebaut ist, die eine schnelle und einfache Montage erlaubt und/oder die eine flexible Verwendung der Vorrichtung mit einem Türflügel mit einem DIN-Linksanschlag oder einem DIN-Rechtsanschlag, an einer Bandseite oder an einer Bandgegenseite des Türflügels ermöglicht. Ferner ist es Aufgabe der Erfindung, ein entsprechendes System zum Bewegen eines Türflügels zwischen einer Offenposition und einer Schließposition mit einer entsprechenden Vorrichtung zur Verfügung zu stellen. Zudem ist es Aufgabe der Erfindung ein einfaches und bequemes Verfahren zur Montage einer entsprechenden Vorrichtung an einem Türflügel mit einem DIN-Linksanschlag oder einem DIN-Rechtsanschlag, an einer Bandseite oder an einer Bandgegenseite des Türflügels zu ermöglichen.

Die erfindungsgemäße Aufgabe wird durch eine Vorrichtung zum Bewegen eines Türflügels zwischen einer Offenposition und einer Schließposition mit den Merkmalen des unabhängigen Vorrichtungsanspruches, insbesondere aus dem kennzeichnenden Teil, gelöst. Ferner wird die erfindungsgemäße Aufgabe durch ein System zum Bewegen eines Türflügels zwischen einer Offenposition und einer Schließposition mit einer entsprechenden Vorrichtung, einem Gleitstück und einer Führungsschiene mit den Merkmalen des unabhängigen Systemanspruches gelöst. Zudem wird die erfindungsgemäße Aufgabe durch ein Verfahren zur Montage einer entsprechenden Vorrichtung mit den Merkmalen des unabhängigen Verfahrensanspruches, insbesondere aus dem kennzeichnenden Teil, gelöst.

Die Erfindung sieht zur Lösung der Aufgabe eine Vorrichtung zum Bewegen eines Türflügels zwischen einer Offenposition und einer Schließposition bezüglich einer Türöffnung in einer Wand vor, aufweisend: eine Hebelkinematik mit einem Hebel zur Unterstützung der Bewegung des Türflügels, wobei der Hebel einen ersten, bspw. zargenseitigen, Abschnitt, vorzugsweise zur Herstellung einer Wirkverbindung der Hebelkinematik zu einer Führungsschiene, und einen zweiten, bspw. antriebsseitigen, Abschnitt, vorzugsweise zur Herstellung einer Wirkverbindung der Hebelkinematik zu einem Antrieb, aufweist, und ein Anschlusselement zum Aufnehmen eines Übertragungsmittels zur Übertragung von elektrischer Energie und/oder Daten, vorzugsweise zwischen einer zargenseitigen Energiequelle und einem antriebsseitigen Energieempfänger. Hierzu ist es erfindungsgemäß vorgesehen, dass das Anschlusselement an zumindest einer ersten Startposition und einer zweiten Startposition am ersten Abschnitt des Hebels anordbar ist.

Der Erfindungsgedanke liegt dabei darin, dass durch die Anordnung des Anschlusselements an zumindest zwei unterschiedlichen Startpositionen der Bauraum, der innerhalb des Gleitstücks für das Anschlusselement zur Verfügung gestellt werden muss, gering gehalten werden kann. Somit kann dadurch, dass sich das Anschlusselement einmal an der ersten Startposition angeordnet wird und ein anderes Mal das Anschlusselement an der zweiten Startposition angeordnet wird, derselbe Bauraum im Gleitstück für einen unterschiedlichen Drehbereich des Hebels und des Gleitstücks zueinander verwendet werden. Somit können der Hebel und das Gleitstück eine große Relativbewegung zueinander vollführen, ohne einen Abbruch des Anschlusselements befürchten zu müssen. Insbesondere kann vorgesehen sein, bei einer Verwendung der Vorrichtung an einem Türflügel mit einem DIN-Linksanschlag das Anschlusselement sich in der zumindest teilweise ersten Startposition befindet und bei einer Verwendung der Vorrichtung an einem Türflügel mit einem DIN-Rechtsanschlag das Anschlusselement sich zumindest teilweise in der zweiten Startposition befindet. Insbesondere kann vorgesehen sein, bei einer Verwendung der Vorrichtung an einem Türflügel mit einem DIN-Linksanschlag das Anschlusselement sich in der ersten Startposition befindet und bei einer Verwendung der Vorrichtung an einem Türflügel mit einem DIN-Rechtsanschlag das Anschlusselement sich in der zweiten Startposition befindet. Die erste und die zweite Startposition geben Positionen des Anschlusselements relativ zum Hebel an. Das Anschlusselement ist in der ersten und in der zweiten Startposition reversibel lösbar an dem Hebel befestigt. So kann das Anschlusselement in der ersten und in der zweiten Startposition form- und/oder kraftschlüssig an dem Hebel befestigt sein.

Die Vorrichtung kann das Übertragungsmittel umfassen.

Es kann sein, dass das Anschlusselement drehbar zwischen der ersten und der zweiten Startposition am Hebel gelagert ist. Bevorzugt ist vorgesehen, dass das Anschlusselement drehbar am ersten Abschnitt des Hebels gelagert ist. Durch die drehbare Lagerung des Anschlusselementes am Hebel wird ein zusätzlicher Freiheitsgrad für die flexible Montage des Anschlusselementes in Verbindung mit einem Türflügel mit einem DIN-Linksanschlag oder einem DIN-Rechtsanschlag, an einer Bandseite oder an einer Bandgegenseite des Türflügels geschaffen. Vorzugsweise ist das Anschlusselement in einem Bereich von höchstens +/-55°, bevorzugt höchstens +/-50°, besonders bevorzugt höchsten +/-40°, bezüglich der Längserstreckungsachse des Hebels. Somit ergibt sich eine Drehbarkeit von höchstens 110°, bevorzugt höchstens 100°, besonders bevorzugt höchstens 80° des Anschlusselements zu dem Hebel. Auf diese Weise wird die notwendige Verdrehung des Gleitstücks relativ zum Hebel um mindestens 120° (bzw. mindestens in einem Bereich von +/-60°) auf besonders einfache Weise ermöglicht. Die Verdrehmöglichkeit des Gleitstücks relativ zum Hebel ergibt sich hierbei aus der Summe der Verdrehbarkeit des Anschlusselements zum Hebel und einer Verdrehmöglichkeit des Anschlusselements innerhalb des Gleitstücks. Hierzu kann das Gleitstück eine Funktionsaufnahme umfassen.

Durch die Möglichkeit, das Anschlusselement relativ zu dem Hebel zu verdrehen, kann das Anschlusselement in eine notwendige Startposition manuell gebracht und/oder automatisch vom Gleitstück verdreht werden, die für die jeweilige Montageart optimal ist. Die jeweilige Montageart kann eine Montage an einem Türflügel mit einem DIN-Linksanschlag oder einem DIN-Rechtsanschlag, an einer Bandseite oder an einer Bandgegenseite des Türflügels umfassen. Vorteilhafterweise werden hierfür keine Veränderungen am Gleitstück und/oder in der Führungsschiene erfordert. Nur durch die Verstellbarkeit des Anschlusselementes bezüglich des Hebels wird die zusätzliche Montagefreiheit ermöglicht.

Der Hebel kann zumindest einen Anschlag umfassen, um die Bewegung des Anschlusselement zu begrenzen. Hierdurch kann eine zu hohe Beanspruchung für das Übertragungselement vermieden werden. Bevorzugt kann der Hebel einen ersten und einen zweiten Anschlag umfassen, um die Bewegung des Anschlagelements zu begrenzen. Das Anschlusselement kann in der ersten Startposition in der Nähe des ersten Anschlags und/oder näher an dem ersten Anschlag als an dem zweiten Anschlag angeordnet sein. Das Anschlusselement kann in der zweiten Startposition in der Nähe des zweiten Anschlags und/oder näher an dem zweiten Anschlag als an dem ersten Anschlag angeordnet sein. Das Anschlusselement kann ein Adapterelement umfassen. Der erste Abschnitt des Hebels kann eine Führung umfassen. Das Anschlusselement, insbesondere das Adapterelement, kann drehbar entlang der Führung am ersten Abschnitt des Hebels gelagert sein. Auf diese Weise kann ermöglicht werden, dass das Adapterelement zwar drehbar am Hebel gelagert ist, aber nicht ungewollt vom Hebel abgenommen werden kann. Das Anschlusselement, insbesondere das Adapterelement, kann in Richtung der Drehachse des Anschlusselements formschlüssig von der Führung gehalten sein. Z. B. kann das Anschlusselement, insbesondere das Adapterelement, die Führung hintergreifen.

Das Adapterelement kann zumindest ein Gleitelement umfassen. Bevorzugt ist das Gleitelement drehbar an oder in der Führung befestigt. Das Gleitelement kann drehbar in oder an der Führung aufgenommen sein. Somit kann der Vorteil erreicht werden, dass das Adapterelement einfach und bequem in einer drehbaren Weise am ersten Abschnitt des Hebels gelagert werden kann. Beispielsweise kann das Gleitelement einen Vorsprung umfassen, der einen kreisförmigen oder kreissegmentförmigen Vorsprung der Führung hintergreift. Das Gleitelement kann z. B. an der Führung eingeclipst sein.

Vorzugsweise ist das Adapterelement in einem Bereich von höchstens +/-45°, insbesondere höchstens +/-30° bezüglich der Längserstreckungsachse des Hebels drehbar. Dieser Bereich kann bspw. durch den ersten und den zweiten Anschlag in der Führung am ersten Abschnitt des Hebels begrenzt sein.

Das Anschlusselement kann ein Führungselement umfassen.

Das Anschlusselement kann mehrteilig ausgebildet sein. Bevorzugt sind das Adapterelement und das Führungselement reversibel lösbar miteinander verbunden. Das Adapterelement und das Führungselement können form- und/oder kraftschlüssig miteinander verbunden sein. Beispielsweise ist das Führungselement an dem Adapterelement eingesteckt oder eingeclipst.

Ferner kann die Erfindung bei einer Vorrichtung zum Bewegen eines Türflügels zwischen einer Offenposition und einer Schließposition vorsehen, dass am ersten Abschnitt des Hebels das Adapterelement zum Abstützen des Führungselementes vorgesehen ist, Das Adapterelement kann vorteilhafterweise dazu ausgeführt sein, das Führungselement zu befestigen. Das Adapterelement kann dabei eine Eingriffsgeometrie aufweisen, um ein einfaches Befestigen, bspw. Einstecken, des Führungselementes am Adapterelement zu ermöglichen.

Vorteilhafterweise kann das Adapterelement dazu ausgeführt sein, das Anschlusselement je nach der Montageart in einer der Startpositionen am Hebel zu positionieren.

Vorteilhafterweise ist es denkbar, dass das Anschlusselement drehbar mindestens zwischen den zwei Startpositionen am Hebel gelagert sein kann. Die mindestens zwei unterschiedlichen Startpositionen können vorzugsweise eine Montage an einem Türflügel mit einem DIN-Linksanschlag oder einem DIN-Rechtsanschlag ermöglichen. Die Startpositionen können bspw. durch den ersten und den zweiten Anschlag in der Führung am ersten Abschnitt des Hebels vorgegeben sein. Die Anschläge können bspw. in einem Bereich von höchstens +/-45°, insbesondere höchstens +/-30° bezüglich der Längserstreckungsachse des Hebels liegen.

Weiterhin kann die Erfindung bei einer Vorrichtung zum Bewegen eines Türflügels zwischen einer Offenposition und einer Schließposition vorsehen, dass die Vorrichtung eine Speichereinheit zum Aufnehmen einer Länge des Übertragungsmittels umfasst, um ein Nachführen des Übertragungsmittels beim Drehen des Anschlusselementes am ersten Abschnitt des Hebels zu ermöglichen. Durch den zusätzlichen Freiheitsgrad beim Drehen des Anschlusselementes relativ zum Hebel kann ein Nachführen des Übertragungsmittels erforderlich werden. Die Länge des Übertragungsmittels, die zum Nachführen des Übertragungsmittels vorgesehen ist, kann dabei vorteilhafterweise geschützt in der Speichereinheit aufgenommen werden. Das Übertragungsmittel liegt insbesondere lose in der Speichereinheit. Die Speichereinheit kann dabei auf unterschiedliche Weise ausgeführt sein.

Im Rahmen der Erfindung ist es denkbar, dass die Speichereinheit in Form einer kreisabschnittförmigen Nut im ersten Abschnitt des Hebels ausgebildet sein kann, die sich insbesondere um eine Drehachse des Hebels bezüglich der Führungsschiene erstreckt. Somit kann die Speichereinheit innerhalb des Hebels integriert sein, um eine elegante und einfache Bauweise der Speichereinheit zu ermöglichen. Hierbei ist es denkbar, dass die Länge des Übertragungsmittels, die zum Nachführen des Übertragungsmittels in der kreisabschnittförmigen Nut aufgenommen ist, schlaufenförmig bzw. U-förmig, mäanderförmig oder ziehharmonikaartig gefaltet werden kann.

Im Rahmen der Erfindung ist es zudem denkbar, dass die Speichereinheit in Form einer linearen Nut im Hebel ausgebildet sein kann, die sich insbesondere entlang einer Erststreckungsachse des Hebels erstreckt. Auf diese Weise kann die Speichereinheit ebenfalls innerhalb des Hebels integriert sein, wobei die Speichereinheit entlang der Erstreckungsachse des Hebels ausgebildet sein kann. Auch somit kann eine einfache Bauweise der Speichereinheit ermöglicht werden. Hierbei ist es ebenfalls denkbar, dass die Länge des Übertragungsmittels, die zum Nachführen des Übertragungsmittels in der kreisabschnittförmigen Nut aufgenommen ist, schlaufenförmig bzw. U-förmig, mäanderförmig oder ziehharmonikaartig gefaltet werden kann.

Im Rahmen der Erfindung ist es außerdem denkbar, dass die Speichereinheit in Form einer Aufnahme an einem separaten, insbesondere drehbeweglich am Hebel gelagerten, Aufsatzstück, insbesondere für den ersten Abschnitt des Hebels, ausgebildet sein kann. Somit kann die Speichereinheit als ein Aufrüstbauteil bereitgestellt werden. Dies ist insbesondere dann vorteilhaft, wenn die erfindungsgemäße Vorrichtung an vorhandenen Gleitschienengestängen aufgerüstet wird.

Ferner kann die Erfindung bei einer Vorrichtung zum Bewegen eines Türflügels zwischen einer Offenposition und einer Schließposition vorsehen, dass eine Länge des Übertragungsmittels, die in der Speichereinheit aufgenommen ist, schlaufenförmig bzw. U-förmig, mäanderförmig und/oder ziehharmonikaförmig ausgestaltet ist. Somit kann die Länge des Übertragungsmittels, die zum Nachführen des Übertragungsmittels vorgesehen ist, bauraumsparend in der Speichereinheit verstaut werden.

Weiterhin kann die Erfindung bei einer Vorrichtung zum Bewegen eines Türflügels zwischen einer Offenposition und einer Schließposition vorsehen, dass der Hebel eine Führungsnut für das Übertragungsmittel aufweist. Somit kann das Übertragungsmittel versenkt im Hebelarm angeordnet werden. Zudem ist es denkbar, dass der Hebelarm eine Nutabdeckung für das Übertragungsmittel, insbesondere für die Führungsnut, aufweist. Somit kann das Übertragungsmittel verdeckt werden und vor Manipulationen und/oder Umwelteinflüssen geschützt werden, ohne das Erscheinungsbild der Vorrichtung zu beeinträchtigen.

Vorteilhafterweise kann der Hebel einen Kern, insbesondere einen Metallkern, und ein Gehäuse, insbesondere ein Kunststoffgehäuse, aufweisen, wobei insbesondere die Führungsnut zwischen dem Kern und dem Gehäuse ausgebildet sein kann. Mithin kann eine stabile und funktionale Bauweise der Hebelkinematik bereitgestellt werden. Alternativ oder zusätzlich kann die Führungsnut innerhalb des Gehäuses ausgebildet sein. Es ist denkbar, dass in einem ersten Abschnitt der Führungsnut die Führungsnut innerhalb des Gehäuses und in einem zweiten Abschnitt der Führungsnut die Führungsnut zwischen dem Kern und dem Gehäuse ausgebildet ist. Die Nutabdeckung kann als Teil des Gehäuses ausgebildet sein.

Zudem kann die Erfindung bei einer Vorrichtung zum Bewegen eines Türflügels zwischen einer Offenposition und einer Schließposition vorsehen, dass das Anschlusselement eine Steckführung für das Übertragungsmittel aufweist, wobei insbesondere die Steckführung dazu ausgeführt sein kann, das Übertragungsmittel mindestens einmal, vorzugsweise zweimal, insbesondere um 90°, umzulenken und/oder mindestens einmal, vorzugsweise zweimal, insbesondere um 45°, umzuklappen. Ein Umklappen des Übertragungsmittels kann wiederum dazu dienen, ein Übertragungsmittel in Form eines Flachkabels bezüglich seiner Längsachse umzulenken. Durch das mindestens einfache, vorzugsweise zweifache Umlenken und Umklappen des Übertragungsmittels kann eine Verlegung des Übertragungsmittels über eine schenkelige Anbindung zwischen dem Hebel und der Führungsschiene auf unterschiedlichen Ebenen, bedingt durch Bauhöhe des Hebels und der Führungsschiene, ermöglicht werden. Zudem kann die Steckführung vorteilhafterweise dazu dienen, eine Zugentlastung am Übertragungsmittel zu ermöglichen. Insbesondere kann das Führungselement die Steckführung umfassen.

Zudem kann die Erfindung bei einer Vorrichtung zum Bewegen eines Türflügels zwischen einer Offenposition und einer Schließposition vorsehen, dass das Übertragungsmittel zumindest abschnittsweise als ein Flachkabel, Flachbandkabel oder eine flexible Leiterplatte ausgestaltet ist. Ein Flachkabel bzw. ein Flachbandkabel ist ein mehradriges Kabel, in dem die einzelnen Adern parallel nebeneinander geführt sind. Mehradrige Flachbandkabel haben den Vorteil, dass sie mehrere Adern auf einmal verbinden, statt einzeln isoliert zu verlöten. Ebenfalls ist es denkbar, dass die Flach- bzw. Flachbandkabel mit einer Abschirmung ausgestaltet sind, die insbesondere aus Aluminium oder Kupferfolie bestehen kann. Bei einer flexiblen Leiterplatte kann es sich um eine gedruckte Schaltung handeln, die insbesondere auf flexiblen Kunststoffträgern aufgebaut sein kann. Dabei kann Kupfer als Leitermaterial eingesetzt werden. Darüber hinaus sind ebenfalls Rundkabel als Übertragungsmittel denkbar, die einen kreisförmigen Querschnitt aufweisen und in denen die einzelnen Adern rund um den Mittelpunkt angeordnet sind.

Ferner kann die Erfindung bei einer Vorrichtung zum Bewegen eines Türflügels zwischen einer Offenposition und einer Schließposition vorsehen, dass das Übertragungsmittel mindestens eine, vorzugsweise zwei, insbesondere um 90°, Umlenkstellen und/oder mindestens eine, vorzugsweise zwei, insbesondere um 45°, Umklappstellen am Anschlusselement aufweist. Auf diese Weise kann das Übertragungsmittel ohne zusätzliche Befestigungsmittel sowie unter Zugentlastung am Anschlusselement fixiert werden. Auf diese Weise kann das Übertragungsmittel außerdem zwischen unterschiedlicheren baulichen Ebenen der Führungsschiene und des Hebels zerstörungsfrei und vorzugsweise ohne Überdehnung und/oder Stauchung umgelenkt werden.

Des Weiteren wird die erfindungsgemäße Aufgabe durch ein System zum Bewegen eines Türflügels zwischen einer Offenposition und einer Schließposition bezüglich einer Türöffnung in einer Wand gelöst, aufweisend: eine Vorrichtung, die wie oben beschrieben ausgeführt sein kann, ein Gleitstück und eine Führungsschiene, in welcher das Gleitstück bewegbar aufgenommen ist, wobei das Gleitstück drehbar mit dem ersten Abschnitt des Hebels verbunden ist. Bei der drehbaren Verbindung des Gleitstücks zum ersten Abschnitt des Hebels kann sich das Anschlusselement relativ zum Gleitstück und somit zur Führungsschiene verdrehen. Das Anschlusselement kann dabei in einer, insbesondere kreissegmentförmigen, Funktionsaufnahme am Gleitstück aufgenommen sein, um das Bewegen des Anschlusselementes relativ zum Gleitstück zu ermöglichen. Mithilfe des erfindungsgemäßen Systems werden die gleichen Vorteile erreicht, die oben im Zusammenhang mit der erfindungsgemäßen Vorrichtung beschrieben wurden. Auf diese Vorteile wird vorliegend vollumfänglich Bezug genommen.

Zudem kann die Erfindung bei einem System zum Bewegen eines Türflügels zwischen einer Offenposition und einer Schließposition vorsehen, dass das Gleitstück eine, insbesondere kreissegmentförmige, Funktionsaufnahme für das Anschlusselement aufweist, um eine Verlagerung des Anschlusselementes während einer Drehbewegung des Hebels relativ zum Gleitstück zu ermöglichen. Somit kann das Übertragungsmittel trotz der bewegbaren Anordnung des Hebels zur Führungsschiene verlegt werden, indem das Übertragungsmittel am Drehübergang zwischen dem Hebel und dem Gleitstück durch das Anschlusselement durchgeführt wird.

Es kann sein, dass die Funktionsaufnahme eine Seitenwand aufweist. Durch die Seitenwand kann die Bewegung des Anschlusselements begrenzt sein. Durch das Anliegen an der Seitenwand der Funktionsaufnahme kann das Anschlusselement von einer Startposition zu einer weiteren Startposition bewegbar sein. So kann es sein, dass bei der Montage oder im Betrieb die Bewegung des Anschlusselements an der Seitenwand anliegt, während der Hebel derart bewegt wird, dass das Anschlusselement gegen die Seitenwand gedrückt wird. Hierbei verändert sich die Position des Anschlusselements relativ zum Hebel. Hierdurch kann ein Bruch des Anschlusselements vermieden werden. Das Anschlusselement verändert solange die Position zum Hebel, solange der Hebel in eine Drehrichtung bewegt wird, in der das Anschlusselement an die Seitenwand gedrückt wird. Verändert sich die Drehrichtung des Hebels, so verlässt das Anschlusselement die Seitenwand und bewegt sich mit dem Hebel. Nun verbleibt das Anschlusselement in der derart gefundenen Position. Hierbei kann ein Reibschluss das Anschlusselement in der gefundenen Position zum Hebel halten. Insbesondere kann die Funktionsaufnahme einen erste Seitenwand und eine zweite Seitenwand umfassen. Die erste und die zweite Seitenwand können die Bewegung des Anschlusselements begrenzen. Das Anschlusselement durch das Anliegen an der erste Seitenwand von der ersten in die zweite Startposition bewegt werden. Das Anschlusselement durch das Anliegen an der zweiten Seitenwand von der zweiten in die erste Startposition bewegt werden.

Insbesondere kann vorgesehen sein, dass im Betrieb der Vorrichtung und/oder des Systems das Anschlusselement in der Startposition verharrt. D. h. nur bei der Montage muss eine Startposition für das Anschlusselement eingenommen werden. Während des Betriebs kann das Anschlusselement in der eingenommenen Startposition verbleiben. Eine Bewegung des Anschlusselements in der Funktionsaufnahme ist ausreichend im montierte Zustand. Insbesondere bewegt sich das Anschlusselement im Betrieb der Vorrichtung innerhalb der Funktionsaufnahme hin und her.

Ist das Anschlusselement drehbar am ersten Abschnitt des Hebels gelagert, so kann es alternativ sein, dass das Anschlusselement während des Betriebs der Vorrichtung die gewählte Startposition verlassen kann. Hierdurch können z. B. Fehlertoleranzen ausgeglichen werden.

Das Anschlusselement bewegt sich bei einer Öffnung der Tür zwischen einer ersten Endstellung und einer zweiten Endstellung innerhalb der Funktionsaufnahme. Zumindest bei einer Öffnung der Tür bis zu einem großen Öffnungswinkel, insbesondere einem Öffnungswinkel von mindestens 100°, bewegt sich das Anschlusselement innerhalb der Funktionsaufnahme zwischen der ersten Endstellung und der zweiten Endstellung hin und her. Die erste Endstellung und die zweite Endstellung bezeichnen die Lage des Anschlusselements relativ zum Gleitstück.

Außerdem kann die Erfindung bei einem System zum Bewegen eines Türflügels zwischen einer Offenposition und einer Schließposition vorsehen, dass das Gleitstück eine Drehaufnahme für einen Drehkopf des Hebels aufweist, um eine Drehbewegung des Hebels relativ zum Gleitstück zu ermöglichen. Somit kann der Drehkopf dazu dienen, eine drehbare und verschiebbare Verbindung zwischen dem Hebel und der Führungsschiene zu ermöglichen. Darüber hinaus ist es denkbar, dass die Drehaufnahme durchgängig mit der Funktionsaufnahme innerhalb des Gleitstücks ausgebildet ist. Dies ermöglicht eine einfache Ausbildung der Drehaufnahme und der Funktionsaufnahme.

Vorteilhafterweise ist es denkbar, dass das Übertragungsmittel mittig durch die Drehaufnahme am Gleitstück für einen Drehkopf des Hebels durchgeführt ist. Somit kann ermöglicht werden, dass das Übertragungsmittel bei der Drehbewegung des Hebels relativ zum Gleitstück möglichst geschont wird, insbesondere nicht gedehnt oder gestaucht wird.

Ferner kann die Erfindung bei einem System zum Bewegen eines Türflügels zwischen einer Offenposition und einer Schließposition vorsehen, dass am Gleitstück eine Führungseinheit für das Übertragungsmittel vorgesehen ist. Die Führungseinheit kann vorteilhafterweise nach der Funktionsaufnahme für das Anschlusselement und nach der Drehaufnahme für einen Drehkopf des Hebels vorgesehen sein, bevor das Übertragungsmittel in die Führungsschiene eingeführt wird. Die Führungseinheit kann vorteilhafterweise dazu dienen, eine ungewollte Bewegung des Übertragungsmittels aus dem Gleitstück zu verhindern. Die Führungseinheit kann insbesondere als Loslager für das Übertragungsmittel dienen. Das Anschlusselement kann insbesondere als Festlager für das Übertragungsmittel dienen.

Weiterhin kann die Erfindung bei einem System zum Bewegen eines Türflügels zwischen einer Offenposition und einer Schließposition vorsehen, dass das Übertragungsmittel einen schlaufenförmigen Abschnitt aufweist, der in der Führungsschiene angeordnet ist, um ein Nachlaufen des Übertragungsmittels beim Bewegen des Gleitstücks entlang der Führungsschiene zu ermöglichen. Der schlaufenförmige Abschnitt des Übertragungsmittels sorgt auf eine einfache Weise für einen zugfreien Längenausgleich und dafür, dass das Gleitstück entlang der Führungsschiene verfahren kann, ohne die Übertragung von elektrischer Energie und/oder Daten durch das Übertragungsmittel zu stören.

Des Weiteren wird die erfindungsgemäße Aufgabe durch ein Verfahren zur Montage einer Vorrichtung zum Bewegen eines Türflügels zwischen einer Offenposition und einer Schließposition bezüglich einer Türöffnung in einer Wand gelöst, die wie oben beschrieben ausgeführt sein kann, aufweisend: eine Hebelkinematik mit einem Hebel zur Unterstützung der Bewegung des Türflügels, wobei der Hebel einen ersten bspw. zargenseitigen, Abschnitt, vorzugsweise zur Herstellung einer Wirkverbindung der Hebelkinematik zu einer Führungsschiene, und einen zweiten, bspw. antriebsseitigen, Abschnitt, vorzugsweise zur Herstellung einer Wirkverbindung der Hebelkinematik zu einem Antrieb, aufweist, ein Anschlusselement zum Aufnehmen eines Übertragungsmittels zur Übertragung von elektrischer Energie und/oder Daten, vorzugsweise zwischen einer zargenseitigen Energiequelle und einem antriebsseitigen Energieempfänger. Hierzu ist es erfindungsgemäß vorgesehen, dass das Anschlusselement, an einer ersten für das Anschlusselement vorgesehenen Startposition oder an einer zweiten, für das Anschlusselement vorgesehenen Startposition an einem ersten Abschnitt des Hebels angeordnet wird, , um die Vorrichtung an einem Türflügel mit einem DIN-Linksanschlag oder einem DIN-Rechtsanschlag, an einer Bandseite oder an einer Bandgegenseite des Türflügels anzupassen.. Insbesondere wird das Anschlusselement drehbar an einem ersten Abschnitt des Hebels gelagert, um die Vorrichtung an einem Türflügel mit einem DIN-Linksanschlag oder einem DIN-Rechtsanschlag, an einer Bandseite oder an einer Bandgegenseite des Türflügels flexibel anordnen zu können. Mithilfe des erfindungsgemäßen Verfahrens werden die gleichen Vorteile erreicht, die oben um Zusammenhang mit der erfindungsgemäßen Vorrichtung und/oder mit dem erfindungsgemäßen System beschrieben wurden. Auf diese Vorteile wird vorliegend vollumfänglich Bezug genommen.

Weitere, die Erfindung verbessernde Maßnahmen werden nachstehend mit der Beschreibung der bevorzugten Ausführungsbeispiele der Erfindung anhand der Figuren näher dargestellt. Dabei können die in den Ansprüchen und in der Beschreibung erwähnten Merkmale jeweils einzeln für sich oder in beliebiger Kombination erfindungswesentlich sein. Dabei ist zu beachten, dass die Figuren nur einen beschreibenden Charakter haben und nicht dazu gedacht sind, die Erfindung in irgendeiner Form einzuschränken. Es zeigen:
- Fig. 1: eine schematische Darstellung einer erfindungsgemäßen Vorrichtung und des erfindungsgemäßen Systems im montierten Zustand in einer möglichen Montagelage bezüglich eines Türflügels,
- Fig. 2: eine schematische Darstellung einer der Erfindung zugrunde liegenden Problematik, wobei die oberen drei Darstellungen die Erfindung zeigen und die unteren drei Zeichnungen ein Gedankenexperiment darstellen,
- Fig. 3: eine vergrößerte Darstellung eines Ausschnitts der erfindungsgemäßen Vorrichtung und des erfindungsgemäßen Systems aus Figur 1 im Bereich eines Drehübergangs zu einer Führungsschiene,
- Fig. 4: eine schematische Darstellung eines Ausschnitts der erfindungsgemäßen Vorrichtung aus Figur 3 unterhalb eines Gleitstücks ,
- Fig. 5: eine vorteilhafte Ausgestaltung einer erfindungsgemäßen Vorrichtung, insbesondere einer Vorrichtung gemäß Figur 4,
- Fig. 6: unterschiedliche vorteilhafte Ausgestaltungen einer erfindungsgemäßen Vorrichtung,
- Fig. 7: eine schematische Darstellung eines Übertragungsmittels der erfindungsgemäßen Vorrichtung aus den vorhergehenden Figuren,
- Fig. 8: einzelne Teile der erfindungsgemäßen Vorrichtung aus Figur 4,
- Figuren 9, 10: ein zweites Ausführungsbeispiel der erfindungsgemäßen Vorrichtung und des erfindungsgemäßen Systems bei einer DIN-L-montierten Tür und

Figuren 11, 12 das zweite Ausführungsbeispiel bei einer DIN-R-montierten Tür.

In den unterschiedlichen Figuren sind gleiche Teile der Vorrichtung 100 und des Systems 110 stets mit denselben Bezugszeichen versehen, weshalb diese in der Regel nur einmal beschrieben werden.

Die Figuren 1 und 3 zeigen eine Vorrichtung 100 im Sinne der Erfindung, die zum Bewegen eines Türflügels 101 zwischen einer Offenposition O und einer Schließposition S ausgeführt ist. Hierzu weist die Vorrichtung 100 eine Hebelkinematik 10 auf, die mit einer Führungsschiene 20 in Wirkverbindung bringbar ist. Die Hebelkinematik 10, ein Gleitstück 21 und die Führungsschiene 20 bilden zusammen ein erfindungsgemäßes System 110.

Die Hebelkinematik 10 weist im Rahmen der erfindungsgemäßen Vorrichtung 100 sowie des erfindungsgemäßen Systems 110 einen Hebel 11 auf, welcher an einem ersten Abschnitt 12 drehbar mit dem Gleitstück 21 verbunden ist, welches in der Führungsschiene 20 linear bewegbar aufgenommen werden kann. In diesem Ausführungsbeispiel entspricht die Hebelkinematik 10 dem Hebel 11. Somit stellt der erste Abschnitt 12 des Hebels 11 eine mechanische Wirkverbindung zwischen der übrigen Hebelkinematik 10 und der Führungsschiene 20 her.

Weiterhin weist der Hebel 11 einen zweiten Abschnitt 13 zur Herstellung einer mechanischen Wirkverbindung der übrigen Hebelkinematik 10 zu einem Antrieb 30 auf. Der Antrieb 30 weist mindestens einen Energieempfänger 32 auf, wie z. B. ein Schaltventil und/oder einen elektrischen Motor. Der Antrieb 30 kann zum Unterstützen und/oder Gestalten der Bewegung des Türflügels 101 zwischen der Offenposition O und der Schließposition S bspw. als ein mechanischer oder elektrischer Türschließer ausgeführt sein.

Der Anschluss an eine Energiequelle 22, bspw. in Form eines Netzteils, ist zumeist stationär auf einer Zarge 102 vorhanden. Um eine Verbindung zur Übertragung von elektrischer Energie und/oder Daten zwischen einer zargenseitigen Energiequelle 22 und dem mindestens einen antriebsseitigen Energieempfänger 32 zu ermöglichen, ist ein Übertragungsmittel 31 vorgesehen. Das Übertragungsmittel 31 stellt ein Teil der erfindungsgemäßen Vorrichtung 100 und des erfindungsgemäßen Systems 110 dar.

Das Übertragungsmittel 31 muss dabei zwischen der zargenseitigen Energiequelle 22 und dem antriebsseitigen Energieempfänger 32 über die Führungsschiene 20 und die Hebelkinematik 10 verlegt werden.

Das Übertragungsmittel 31 kann einen schlaufenförmigen Abschnitt 33 aufweisen, der in der Führungsschiene 20 angeordnet werden kann, um ein Nachlaufen des Übertragungsmittels 31 beim Bewegen des Gleitstücks 21 entlang der Führungsschiene 20 zu ermöglichen.

Am Übergang zwischen der Hebelkinematik 10 und der Führungsschiene 20 wird das Übertragungsmittel 31 durch das Gleitstück 21 und ein Anschlusselement 40 am Hebel 11 geführt. Das Anschlusselement 40 stellt neben der Hebelkinematik 10 und dem Übertragungsmittel 31 ein Teil der erfindungsgemäßen Vorrichtung 100 dar.

Bei der Bewegung des Hebels 11 relativ zum Gleitstück 21 ändert sich die relative Position des Anschlusselementes 40 zum Gleitstück 21. Um diese Bewegung zu ermöglichen, wird im Gleitstück 21 eine, insbesondere kreissegmentförmige, Funktionsaufnahme 23 ausgebildet.

In Figur 2 obere Zeile und in Figur 9 ist dargestellt, wie ein erfindungsgemäßes System 110 mit einer erfindungsgemäßen Vorrichtung 100 bei einer Montage der Vorrichtung 100 an einem Türblatt 101 mit einem DIN-Linksanschlag L an einer Bandseite In funktioniert. Hierbei ist in der linken Abbildung der Figur 2 obere Zeile und der Figur 9 die Tür geschlossen. Der Hebel 11 liegt parallel zu der Führungsschiene 20. Das Anschlusselement 40 befindet sich in einer ersten Startposition 1 bezüglich des Hebels 11 und in einer ersten Endstellung innerhalb der Funktionsaufnahme 23. In der ersten Startposition 1 liegt das Anschlusselement 40 an einem ersten Anschlag 60 des Hebels 11 an (s. Fig. 8). Alternativ kann sich das Anschlusselement 40 in der ersten Startposition 1 in der Nähe des ersten Anschlags 60 des Hebels 11 befinden. Bzgl. der ersten Endstellung befindet sich das Anschlusselement 40 in der Nähe einer ersten Seitenwand 25 der Funktionsaufnahme 23.

In der mittleren Abbildung der oberen Zeile der Figur 2 und der Figur 9 ist die Tür um ca. 90° geöffnet. Der Hebel 11 ist winkelig zu der Führungsschiene 20 angeordnet. Das Anschlusselement 40 ist in der ersten Startposition 1 bezüglich des Hebels 11 verblieben. Jedoch befindet sich das Anschlusselement 40 in einer zweiten Endstellung innerhalb der Funktionsaufnahme 23. Hierbei befindet sich das Anschlusselement 40 in der Nähe einer zweiten Seitenwand 26 der Funktionsaufnahme.

In der rechten Abbildung der oberen Zeile der Figur 2 und der Figur 9 ist die Tür vollständig geöffnet. Der Hebel 11 ist erneut parallel zu der Führungsschiene 20 angeordnet. Das Anschlusselement 40 ist durch einen Reibschluss mit dem Hebel 11 in der ersten Startposition 1 bezüglich des Hebels 11 verblieben. Das Anschlusselement 40 hat sich zu der ersten Endstellung innerhalb der Funktionsaufnahme 23 zurückbewegt und befindet sich in der Nähe der ersten Seitenwand 25.

In der unteren Zeile der Figur 2 ist ein Gedankenspiel dargestellt. Die Vorrichtung 100 ist nun an einer Tür mit DIN-Rechtsanschlag R an der Bandgegenseite Out montiert. Anders als bei der erfindungsgemäßen Vorrichtung befindet sich das Anschlusselement 40 dennoch in der ersten Startposition 1. Bei geschlossener Tür, wie in der linken Abbildung der unteren Zeile der Figur 2 dargestellt, ist diese Anordnung noch möglich. Wird nun aber die Tür geöffnet und der Hebel 11 wird, wie in der mittleren und rechten Abbildung der unteren Zeile von Figur 2 dargestellt, verschwenkt, so drückt der Hebel 11 das im Gedankenexperiment unbewegliche Anschlusselement 40 gegen die erste Seitenwand 25 und bricht ab.

Anders würde sich das System 110 verhalten, wenn sich in der linken Abbildung der unteren Zeile der Figur 2 das Anschlusselement 40 in einer zweiten Startposition 2 gegenüber dem Hebel 11 befinden würde, wie es erfindungsgemäß vorgesehen ist. Dieses ist in der Figur 12 dargestellt, die im Folgenden beschrieben wird.

In der Figur 12 ist die erfindungsgemäße Vorrichtung 100 und das erfindungsgemäße System 110 an einer Bandgegenseite eines DIN-R Türflügels 101 montiert. Analog zu Figur 9 ist in der linken Abbildung der Figur 12 ist die Tür geschlossen, in der mittleren Abbildung der Figur 12 ist die Tür um ca. 90° und in der rechten Abbildung der Figur 12 um ca. 180 geöffnet.

In allen Abbildungen der Figur 12 befindet sich das Anschlusselement 40 in der zweiten Startposition 2. In der zweiten Startposition 2 liegt das Anschlusselement 40 an einem zweiten Anschlag 61 des Hebels 11 an (s. Fig. 8). Alternativ befindet sich das Anschlusselement 40 in der zweiten Startposition 2 in der Nähe des zweiten Anschlags 61. In der linken Abbildung der Figur 12 liegt der Hebel 11 parallel zu der Führungsschiene 20 und das Anschlusselement 40 befindet sich in der Nähe der zweiten Seitenwand 26. Das Anschlusselement 40 befindet sich in der zweiten Endstellung. Wird die Tür um ca. 90° geöffnet, bewegt sich der Hebel 11. Hierbei verbleibt das Anschlusselement 40 in der zweiten Startposition. Durch die Bewegung des Hebels 11 bewegt sich auch das Anschlusselement 40, bis sich das Anschlusselement 40 in der Nähe der ersten Seitenwand 25 befindet. Das Anschlusselement 40 befindet sich nun in der ersten Endstellung. Dadurch, dass sich das Anschlusselement 40 in der zweiten Startposition und nicht in der ersten Startposition befindet, ist eine Bewegung ohne ein Abbrechen des Anschlusselements 40 möglich. Bei einer weiteren Öffnungsbewegung verringert sich der Winkel zwischen dem der Hebel 11 und der Führungsschiene 20. In der rechten Abbildung der Figur 12 befindet sich der Hebel 11 erneut parallel zu der Führungsschiene 20. Das Anschlusselement 40 hat sich zu der zweiten Endstellung innerhalb der Funktionsaufnahme 23 zurückbewegt und befindet sich in der Nähe der zweiten Seitenwand 26.

Der Wechsel der Startposition 1,2 entsprechend der gewünschten Montageart DIN-R oder DIN-L entspricht dem erfindungsgemäßen Verfahren.

Die Figur 10 zeigt die Bewegung des Hebels 11 beim Öffnen der Tür analog zu Figur 9 für DIN-L Türen. Im Unterschied zu Figur 9 ist der Hebel auf der Bandgegenseite angeordnet.

Die Figur 11 zeigt die Bewegung des Hebels 11 beim Öffnen der Tür analog zu Figur 12 für DIN-R Türen. Im Unterschied zu Figur 12 ist der Hebel auf der Bandseite angeordnet.

Sowohl aus dem Vergleich der Figuren 9 und 10 als auch aus dem Vergleich der Figuren 11 und 12 ergibt sich, dass sich die erste Endstellung bei einer Montage auf der Bandgegenseite näher an der ersten Seitenwand 25 befindet als bei einer Montage auf der Bandseite. Die zweite Endstellung befindet sich bei einer Montage auf der Bandgegenseite näher an der zweiten Seitenwand 26 befindet als bei einer Montage auf der Bandseite. Die Anschläge 60, 61 als auch die Größe der Funktionsaufnahme 23 sind so ausgelegt, dass bei einer Montage auf der Bandgegenseite ein Abbrechen des Anschlusselements 40 verhindert ist.

Ist das Anschlusselement 40 nicht nur in den zwei Startpositionen 1,2 anordbar, sondern zudem drehbeweglich an dem Hebel 11 gelagert, so ergibt sich folgender Vorteil:

Bei einer erstmaligen Benutzung der Vorrichtung 100, bei der sich das Anschlusselement 40 in der falschen Startposition 1,2 befindet, die ohne Drehbeweglichkeit des Anschlusselements 40 zu einem Abbrechen des Anschlusselements 40 führt (s. linke, untere Abbildung der Figur 2), so bewegt sich das Anschlusselement 40 ohne Eingriff eines Monteurs in die richtige Startposition 1,2. Beispielsweise befindet sich in der linken unteren Abbildung von Figur 2 das Anschlusselement 40 in der falschen Startposition 1, die ohne Drehbeweglichkeit des Anschlusselements 40 zu einem Abbruch des Anschlusselements 40 führen würde (s. mittlere, untere Abbildung von Figur 2). Durch die Drehbeweglichkeit des Anschlusselements 40 wird das Anschlusselement 40 an die erste Seitenwand 25 gedrückt, während sich der Hebel 11 von der Stellung der linken unteren Abbildung von Figur 2 in die Stellung der mittleren unteren Abbildung von Figur 2 bewegt. Durch die Drehbeweglichkeit des Anschlusselements 40 bricht das Anschlusselement 40, anders als in Figur 2 dargestellt, jedoch nicht, sondern bewegt sich in die zweite Startposition 2. Bei einem Schließen der Tür gelangt die Vorrichtung ohne Eingriff des Monteurs in die Position gemäß Figur 12, linke Abbildung. Das Anschlusselement 40 verbleibt im darauffolgenden Betrieb in der Startposition 2. Das Anschlusselement 40 kann nun, wie in Figur 12 dargestellt, bewegt werden. Dieser Vorgang entspricht einem besonders bevorzugten erfindungsgemäßen Verfahren.

Aufgrund der drehbaren Lagerung des Anschlusselementes 40 an dem Hebel 11 ist es ferner möglich, dass bei einer Türöffnung das Anschlusselement 40 nicht in der jeweiligen Startposition 1, 2 verharrt, sondern sich insbesondere leicht verdreht. Hierdurch können Fehlertoleranzen ausgeglichen werden.

Anders ausgedrückt: Wie es in der Figur 2 verdeutlich ist, kann es bei der Montage der Vorrichtung 100 an einem Türblatt 101 mit einem DIN-Linksanschlag L oder mit einem DIN-Rechtsanschlag Rzu Problemen kommen. Je nach Montageart der Hebelkinematik 10 beträgt die relative Rotation zwischen dem Gleitstück 21 und dem Hebel 11 ca. 30° auf der Bandseite In und ca. 60° auf der Bandgegenseite Out. Wird die Hebelkinematik 10 an einem Türflügel 101 mit einem DIN-Linksanschlag L oder einem DIN-Rechtsanschlag R befestigt, kehrt sich zusätzlich die relative Drehrichtung zwischen dem Gleitstück 21 und dem Hebel 11 um. Dies hat zur Folge, dass die Relativbewegung zwischen dem Gleitstück 21 und dem Hebel 11 bis zu ca. 120° oder noch mehr bis zu 140° betragen kann. Eine entsprechende Bewegung des Anschlusselementes 40 innerhalb des Gleitstücks 21 ist aufgrund des fehlenden Bauraums innerhalb der Führungsschiene 20 und somit des Gleitstücks 21 oft nicht möglich. Wie es die Figur 2 unten in der mittleren Ansicht zeigt, kann das Anschlusselement 40 innerhalb der vorhandenen Funktionsaufnahme 23 im Gleitstück 21 mit der Führungsschiene 20 kollidieren und sogar abbrechen.

In herkömmlichen Vorrichtungen werden daher mindestens zwei Varianten der Hebelkinematik 10 mit dem feststehenden Anschlusselement 40 benötigt, eine für einen Türflügel 101 mit einem DIN-Linksanschlag L und eine für einen Türflügel 101 mit einem DIN-Rechtsanschlag R.

Die Erfindung überwindet die oben genannten Nachteile und stellt eine Vorrichtung 100 bereit, die, wie in den Figuren 4 bis 12 gezeigt ist, ausgeführt sein kann. Hierzu ist es erfindungsgemäß vorgesehen, dass das Anschlusselement 40 in der ersten und in der zweiten Startposition 1, 2 anordbar ist. Das Anschlusselement 40 ist drehbar, insbesondere mindestens zwischen den zwei unterschiedlichen Startpositionen 1, 2, an einem ersten Abschnitt 12 des Hebels 11 gelagert , die bspw. in einem Bereich von höchstens +/-50°, insbesondere höchestens +/-40° bezüglich der Längserstreckungsachse des Hebels 11 liegen können, wobei dieser Bereich bspw. durch Anschläge 60, 61 in einer Führung 12a am ersten Abschnitt 12 des Hebels 11 markiert werden kann.

Durch die drehbare Lagerung des Anschlusselementes 40 am Hebel 11 wird ein zusätzlicher Freiheitsgrad für eine flexible Montage des Anschlusselementes 40 am Hebel 11 geschaffen. Auf diese Weise kann das Anschlusselement 40 auf einfache Art wahlweise, je nach der gewünschten Montageart in verschiedenen Startpositionen 1, 2 am Hebel 11 positioniert werden. Zudem muss nicht zwingend das Anschlusselement 40 während des Betriebs der Vorrichtung 100 in einer der Startpositionen 1, 2 verharren. Vielmehr kann durch eine leichte Drehung ein Fehler ausgeglichen werden.

Die jeweilige Montageart kann eine Montage an einem Türflügel 101 mit einem DIN-Linksanschlag L oder einem DIN-Rechtsanschlag R, an einer Bandseite In oder an einer Bandgegenseite Out des Türflügels 101 umfassen. Somit kann die notwendige Verdrehung des Gleitstücks 21 relativ zum Hebel 11 um mindestens 120° (bzw. mindestens in einem Bereich von +/-60°) ermöglicht werden. In die jeweilige passende Startposition 1, 2 kann das Anschlusselement 40 manuell gebracht und/oder automatisch vom Gleitstück 21 verdreht werden. Die Erfindung erfordert vorteilhafterweise keine Veränderungen am Gleitstück 21 und/oder in der Führungsschiene 20.

Das Anschlusselement 40 kann ein Führungselement 42 und ein Adapterelement 14 umfassen. Das Führungselement 42 ist mit dem Adapterelement 14 reversibel lösbar verbunden. Das Adapterelement 14 kann gemäß einer Ausführungsform der Erfindung gemäß der Figur 4 drehbar entlang einer Führung 12a am ersten Abschnitt 12 des Hebels 11 gelagert sein. Gemäß einer weiteren Ausführungsform der Erfindung im Sinne der Figur 4 kann das Adapterelement 14 mindestens ein Gleitelement 14a aufweisen, welches drehbar an einer Führung 12a am ersten Abschnitt 12 des Hebels 11 aufgenommen ist.

Wie es in der Figur 2 und in der Figur 8 dargestellt ist, kann das Anschlusselement 40 mit einer Steckführung 41 für das Übertragungsmittel 31 ausgeführt sein. Die Steckführung 41 kann bspw. dazu dienen, das Übertragungsmittel 31 mindestens einmal, vorzugsweise zweimal, insbesondere um 90°, umzulenken und/oder mindestens einmal, vorzugsweise zweimal, insbesondere um 45°, umzulenken. Durch das mindestens einfache, vorzugsweise zweifache Umlenken und/oder Umklappen des Übertragungsmittels 31 (vgl. die Figur 7) kann eine Verlegung des Übertragungsmittels 31 entlang einer schenkeligen Anordnung zwischen dem Hebel 11 und der Führungsschiene 20 ermöglicht werden, die außerdem unterschiedliche Bauhöhen aufweisen können. Durch die Steckführung 41 kann außerdem eine Zugentlastung am Übertragungsmittel 31 bewirkt werden.

Wie es in der Figur 7 angedeutet ist, kann das Übertragungsmittel 31 zumindest abschnittsweise als ein Flachkabel, Flachbandkabel oder eine flexible Leiterplatte ausgestaltet sein. Grundsätzlich ist aber auch ein Rundkabel als Übertragungsmittel 31 denkbar.

Wie es in der Mitte der Figur 7 in Alleinstellung des Übertragungsmittels 31 gezeigt ist, kann das Übertragungsmittel 31 mindestens eine, vorzugsweise zwei, insbesondere um 90°, Umlenkstellen U1, U2 und/oder mindestens eine, vorzugsweise zwei, insbesondere um 45°, Umklappstellen T1, T2 aufweisen, die durch die Aufnahme in der Steckführung 41 am Anschlusselement 40 bedingt sein können. Durch die Steckführung 41 kann das Übertragungsmittel 31 ohne zusätzliche Befestigungsmittel sowie unter Zugentlastung am Anschlusselement 40 fixiert werden.

Wie es weiterhin in den Figuren 5 bis 7 gezeigt ist, kann gemäß einem Vorteil der Erfindung eine Speichereinheit 15 im oder am Hebel 11 zum Aufnehmen einer Länge des Übertragungsmittels 31 vorgesehen sein, um ein Nachführen n des Übertragungsmittels 31 beim Drehen des Anschlusselementes 40 relativ zum Hebel 11 zu ermöglichen (vgl. die vergrößerte Ansicht unten rechts in der Figur 7).

Wie es in den unterschiedlichen Ansichten der Figur 5 angedeutet ist, kann die Länge des Übertragungsmittels 31, die zum Nachführen n des Übertragungsmittels 31 in der Speichereinheit 15 aufgenommen werden kann, schlaufenförmig bzw. U-förmig, mäanderförmig oder ziehharmonikaartig gefaltet werden.

Die Speichereinheit 15 kann ebenfalls auf unterschiedliche Weise realisiert sein, wie es in der Figur 6 schematisch gezeigt ist. Wie es oben in der Figur 6 gezeigt ist, kann die Speichereinheit 15 in Form einer kreisabschnittförmigen Nut N1 im ersten Abschnitt 12 des Hebels 11 ausgebildet sein, die sich bspw. um eine Drehachse D des Hebels 11 bezüglich der Führungsschiene 20 erstreckt. Wie es in der Mitte der Figur 6 gezeigt ist, kann die Speichereinheit 15 in Form einer linearen Nut N2 im Hebel 11 ausgebildet sein, die sich bspw. entlang einer Erstreckungsachse des Hebels 11 erstreckt. Wie es unten in der Figur 6 gezeigt ist, kann die Speichereinheit 15 in Form einer Aufnahme N3 an einem separaten, insbesondere drehbeweglich am Hebel 11 gelagerten, Aufsatzstück N, insbesondere für den ersten Abschnitt 12 des Hebels 11, ausgebildet sein.

Wie es des Weiteren in der Figur 5 gezeigt ist, kann der Hebel 11 eine Führungsnut 16, ggf. mit einer Nutabdeckung 17 für das Übertragungsmittel 31 aufweisen, um das Übertragungsmittel 31 geschützt im Hebel 31 aufzunehmen. Ferner ist es denkbar, dass der Hebel 11 einen Metallkern 11a und ein Kunststoffgehäuse 18 aufweisen kann, wobei insbesondere die Führungsnut 16 zwischen dem Metallkern 11a und dem Kunststoffgehäuse 18 ausgebildet sein kann. Die Nutabdeckung17 kann dabei dem Kunststoffgehäuse 18 entsprechen.

Wie es oben in Verbindung mit den Figuren 1 und 3 bereits erwähnt ist, stellt ein System 110 zum Bewegen eines Türflügels 101 zwischen einer Offenposition O und einer Schließposition S bezüglich einer Türöffnung 104 in einer Wand 103 einen weiteren Aspekt der Erfindung dar. Das System 110 weist dabei eine Vorrichtung 100, die wie oben beschrieben ausgeführt sein kann, und eine Führungsschiene 20 auf, in welcher ein Gleitstück 21 bewegbar aufgenommen ist, wobei das Gleitstück 21 drehbar mit dem ersten Abschnitt 12 des Hebels 11 verbunden ist.

Wie es die Figur 3 zeigt, kann das Gleitstück 21 im Rahmen des erfindungsgemäßen Systems 110 eine Funktionsaufnahme 23 für das Anschlusselement 40 aufweisen, um eine Verlagerung des Anschlusselementes 40 während einer Drehbewegung d des Hebels 11 relativ zum Gleitstück 21 zu ermöglichen (die Drehbewegung d des Hebels 11 ist in der Figur 7 angedeutet). Weiterhin kann das Gleitstück 21 eine Drehaufnahme 24 für einen Drehkopf A des Hebels 11 aufweisen, um eine Drehbewegung d des Hebels 11 relativ zum Gleitstück 21 zu ermöglichen. Dabei ist es denkbar, dass die Drehaufnahme 24 durchgängig mit der Funktionsaufnahme 23 ausgebildet sein kann. Zudem ist es denkbar, dass das Übertragungsmittel 31 mittig durch eine Drehaufnahme 24 am Gleitstück 21 für einen Drehkopf A des Hebels 11 durchgeführt werden kann.

Wie es ferner die Figur 3 zeigt, kann am Gleitstück 21 eine Führungseinheit 50 für das Übertragungsmittel 31 vorgesehen sein. Die Führungseinheit 50 kann bspw. nach der Funktionsaufnahme 23 für das Anschlusselement 40 und nach der Drehaufnahme 24 für einen Drehkopf A des Hebels 11 vorgesehen sein, bevor das Übertragungsmittel 31 in die Führungsschiene 20 eingeführt wird. Die Führungseinheit 50 kann dazu ausgebildet sein, die Bewegung des Übertragungsmittels 31 in der Ansicht der Figur 3 nach oben oder nach unten raus aus dem Gleitstück 21 zu verhindern. Hierzu können oben und unten in der Führungseinheit 50 Begrenzungshaken vorgesehen sein, die in den Figuren 2 und 3 lediglich schematisch angedeutet sind.

Figur 8 stellt einen Teil des Hebels 11, insbesondere des Kunststoffgehäuses 18, das Adapterelement 14 und das Führungselement 42 einzeln dar. Wie aus einer Zusammenschau des Hebels 11 und des Adapterelements 14 ergibt, hintergreifen Vorsprünge 64 der Gleitelemente 14a die Führung 12a des Hebels 11. Hierdurch ist das Anschlusselement 40 verliersicher an dem Hebel 11 gelagert. Von den Vorsprüngen 64 ist in Figur 8 nur ein Vorsprung 64 abgebildet. Zusätzlich hintergreift ein weiterer Vorsprung 65 eine weitere Führung 12b des Hebels 11.

Das Adapterelement 14 umfasst Anschlagflächen 62, von denen in Figur 8 nur eine Anschlagfläche 62 abgebildet ist. Das Adapterelement 14 kann mit jeweils eine der Anschlagflächen 62 an einem der Anschläge 60, 61 des Hebels 11 zur Anlage kommen.

Das Adapterelement 14 umfasst einen Dorn 63. Über den Dorn 63 ist im montierten Zustand das haubenartig ausgebildete Führungselement 42 gestülpt. Das Führungselement 42 ist mit einem Befestigungsabschnitt 65 an dem Adapterelement 14 befestigt. Insbesondere ist das Führungselement 42 mit dem Befestigungsabschnitt 65 in dem Adapterelement 14 eingesteckt oder eingeclipst.

Das Führungselement 42 umfasst die Steckführung 41. Das Führungselement 42 umfasst eine Führungsfläche 67. Das Übertragungsmittel 31 ist durch die Steckführung 41 gesteckt. Das Übertragungsmittel 31 ist zwischen der Führungsfläche 67 und dem Dorn 63 geführt.

Die voranstehende Beschreibung der Figuren beschreibt die vorliegende Erfindung ausschließlich im Rahmen von Beispielen. Selbstverständlich können einzelne Merkmale der Ausführungsformen, sofern es technisch sinnvoll ist, frei miteinander kombiniert werden, ohne den Rahmen der Erfindung zu verlassen.

### Bezugszeichenliste

- 100: Vorrichtung
- 101: Türflügel
- 102: Türsturz
- 103: Wand
- 104: Türöffnung
- 110: System

- 10: Hebelkinematik
- 11: Hebel
- 11a: Metallkern
- 12: erster Abschnitt
- 12a: Führung
- 13: zweiter Abschnitt
- 14: Adapterelement
- 14a: Gleitelement
- 15: Speichereinheit
- 16: Führungsnut
- 17: Nutabdeckung
- 18: Kunststoffgehäuse

- 20: Führungsschiene
- 21: Gleitstück
- 22: Energiequelle
- 23: Funktionsaufnahme
- 24: Drehaufnahme
- 25: erste Seitenwand
- 26: zweite Seitenwand

- 30: Antrieb
- 31: Übertragungsmittel
- 32: Energieempfänger
- 33: schlaufenförmiger Abschnitt

- U1: Umlenkstelle
- U2: Umlenkstelle
- T1: Umklappstelle
- T2: Umklappstelle

- 40: Anschlusselement
- 41: Steckführung
- 42: Führungselement

- 50: Führungseinheit

- 60: erster Anschlag
- 61: zweiter Anschlag
- 62: Anschlagsfläche
- 63: Dorn
- 64: Vorsprung
- 65: Befestigungsabschnitt
- 66: Vorsprung
- 67: Führungsfläche

- 1: Startposition
- 2: Startposition

- O: Offenposition
- S: Schließposition

- A: Drehkopf
- D: Drehachse

- N: Aufsatzstück
- N1: Nut
- N2: Nut
- N3: Aufnahme

- L: DIN-Linksanschlag
- R: DIN-Rechtsanschlag

- In: Bandseite
- Out: Bandgegenseite

## Patentansprüche

1. Vorrichtung (100) zum Bewegen eines Türflügels (101) zwischen einer Offenposition (O) und einer Schließposition (S) bezüglich einer Türöffnung (104) in einer Wand (103), aufweisend:
eine Hebelkinematik (10) mit einem Hebel (11) zur Unterstützung der Bewegung des Türflügels (101),
wobei der Hebel (11) einen ersten Abschnitt (12) und einen zweiten Abschnitt (13) aufweist,
und ein Anschlusselement (40) zum Aufnehmen eines Übertragungsmittels (31) zur Übertragung von elektrischer Energie und/oder Daten,
**dadurch gekennzeichnet,**
**dass** das Anschlusselement (40) an zumindest einer ersten Startposition und einer zweiten Startposition am ersten Abschnitt (12) des Hebels (11) anordbar ist.

2. Vorrichtung (100) nach Anspruch 1,
**dadurch gekennzeichnet,**
**dass** das Anschlusselement (40) am ersten Abschnitt (12) des Hebels (11) drehbar gelagert ist, wobei das Anschlusselement (40) vorzugsweise in einem Bereich von höchstens +/-55°, bevorzugt höchstens +/-50°, besonders bevorzugt +/-40°, bezüglich der Längserstreckungsachse des Hebels, gelagert ist.

3. Vorrichtung nach einem der vorhergehenden Ansprüche,
**dadurch gekennzeichnet,**
**dass** der Hebel (11) zumindest einen Anschlag (60, 61), bevorzugt einen ersten Anschlag (60) und einen zweiten Anschlag (61) umfasst, um die Bewegung des Anschlusselement zu begrenzen.

4. Vorrichtung (100) nach einem der vorhergehenden Ansprüche,
**dadurch gekennzeichnet,**
**dass** die Vorrichtung (100) das Übertragungsmittel (31) und eine Speichereinheit (15) umfasst und die Speichereinheit (15) zum Aufnehmen einer losen Länge des Übertragungsmittels (31) vorgesehen ist, um ein Nachführen (n) des Übertragungsmittels (31) beim Drehen des Anschlusselementes (40) am ersten Abschnitt (12) des Hebels (11) zu ermöglichen.

5. Vorrichtung (100) nach Anspruch 4,
**dadurch gekennzeichnet,**
**dass** die Speichereinheit (15) in Form einer kreisabschnittförmigen Nut (N1) im ersten Abschnitt (12) des Hebels (11) ausgebildet ist, die sich insbesondere um eine Drehachse (D) des Hebels (11) erstreckt und/oder die Speichereinheit (15) in Form einer linearen Nut (N2) im Hebel (11) ausgebildet ist oder dass die Speichereinheit (15) in Form einer Aufnahme (N3) an einem separaten, insbesondere drehbeweglich am Hebel (11) gelagerten, Aufsatzstück (N), insbesondere für den ersten Abschnitt (12) des Hebels (11), ausgebildet ist.

6. Vorrichtung (100) nach einem der vorhergehenden Ansprüche 4 oder 5,
**dadurch gekennzeichnet,**
**dass** eine Länge des Übertragungsmittels (31), die in der Speichereinheit (15) aufgenommen ist, schlaufenförmig, mäanderförmig und/oder ziehharmonikaförmig ausgestaltet ist.

7. Vorrichtung (100) nach einem der vorhergehenden Ansprüche,
**dadurch gekennzeichnet,**
**dass** der Hebel (11) eine Führungsnut (16) für das Übertragungsmittel (31) aufweist,
wobei die Führungsnut (16) zwischen einem Kern (11a) des Hebels (11) und einemGehäuse (18) des Hebels (11)ausgebildet ist und/oder innerhalb des Gehäuses (18) ausgebildet ist.

8. Vorrichtung (100) nach einem der vorhergehenden Ansprüche,
**dadurch gekennzeichnet,**
**dass** das Anschlusselement (40), insbesondere ein Führungselement des Anschlusselements (40), eine Steckführung (41) für das Übertragungsmittel (31) aufweist, wobei insbesondere die Steckführung (41) dazu ausgeführt ist, das Übertragungsmittel (31) mindestens einmal, vorzugsweise zweimal, insbesondere um 90°, umzulenken und/oder mindestens einmal, vorzugsweise zweimal, insbesondere um 45°, umzuklappen.

9. Vorrichtung (100) nach einem der vorhergehenden Ansprüche,
**dadurch gekennzeichnet,**
**dass** die Vorrichtung (100) das Übertragungsmittel (31) umfasst und das Übertragungsmittel (31) zumindest abschnittsweise als ein Flachkabel, Flachbandkabel oder eine flexible Leiterplatte ausgestaltet ist.

10. Vorrichtung (100) nach einem der vorhergehenden Ansprüche,
**dadurch gekennzeichnet,**
**dass** das Übertragungsmittel (31) mindestens eine, vorzugsweise zwei, insbesondere um 90°, Umlenkstellen (U1, U2) und/oder mindestens eine, vorzugsweise zwei, insbesondere um 45°, Umklappstellen (T1, T2) am Anschlusselement (40) aufweist.

11. Vorrichtung nach einem der vorhergehenden Ansprüche, **dadurch gekennzeichnet, dass**
das Anschlusselement (40) ein Adapterelement (14) umfasst, wobei das Adapterelement (14) drehbar entlang einer Führung (12a) am ersten Abschnitt (12) des Hebels (11) gelagert ist, wobei bevorzugt das Führungselement an dem Adapterelement (14) reversibel lösbar befestigt ist.

12. System (110) zum Bewegen eines Türflügels (101) zwischen einer Offenposition (O) und einer Schließposition (S) bezüglich einer Türöffnung (104) in einer Wand (103), aufweisend:
eine Vorrichtung (100) gemäß einem der vorhergehenden Ansprüche, ein Gleitstück (21) und eine Führungsschiene (20), in welcher ein Gleitstück (21) bewegbar aufgenommen ist,
wobei das Gleitstück (21) drehbar mit dem ersten Abschnitt (12) des Hebels (11) verbunden ist.

13. System (110) nach Anspruch 12,
**dadurch gekennzeichnet,**
**dass** das Gleitstück (21) eine, insbesondere kreissegmentförmige, Funktionsaufnahme (23) für das Anschlusselement (40) aufweist, um eine Verlagerung des Anschlusselementes (40), vorzugsweise in einem Bereich von höchstens +/-60° bezüglich der Längserstreckungsachse des Hebels (11), während einer Drehbewegung (d) des Hebels (11) relativ zum Gleitstück (21) zu ermöglichen, wobei durch das Anliegen an einer Seitenwand (25, 26) der Funktionsaufnahme (23) das Anschlusselement von einer Startposition zu einer weiteren Startposition bewegbar ist.

14. System (110) nach Anspruch 12 oder 13,
**dadurch gekennzeichnet,**
**dass** das Gleitstück (21) eine Drehaufnahme (24) für einen Drehkopf (A) des Hebels (11) aufweist, um eine Drehbewegung (d) des Hebels (11) relativ zum Gleitstück (21) zu ermöglichen,
wobei insbesondere die Drehaufnahme (24) durchgängig mit der Funktionsaufnahme (23) ausgebildet ist,
und/oder dass das Übertragungsmittel (31) mittig durch eine Drehaufnahme (24) am Gleitstück (21) für einen Drehkopf (A) des Hebels (11) durchgeführt ist.

15. System (110) nach einem der Ansprüche 12 bis 14,
**dadurch gekennzeichnet,**
**dass** am Gleitstück (21) eine Führungseinheit (50) für das Übertragungsmittel (31) vorgesehen ist.

16. System (110) nach einem der Ansprüche 12 bis 15,
**dadurch gekennzeichnet,**
**dass** das Übertragungsmittel (31) einen schlaufenförmigen Abschnitt (33) aufweist, der in der Führungsschiene (20) angeordnet ist, um ein Nachlaufen des Übertragungsmittels (31) beim Bewegen des Gleitstücks (21) entlang der Führungsschiene (20) zu ermöglichen.

17. Verfahren zur Montage einer Vorrichtung (100) zum Bewegen eines Türflügels (101) zwischen einer Offenposition (O) und einer Schließposition (S) bezüglich einer Türöffnung (104) in einer Wand (103), insbesondere nach einem der Ansprüche 1 bis 11, aufweisend:
eine Hebelkinematik (10) mit einem Hebel (11) zur Unterstützung der Bewegung des Türflügels (101),
wobei der Hebel (11) einen ersten Abschnitt (12) und einen zweiten Abschnitt (13) aufweist,
und ein Anschlusselement (40) zum Aufnehmen eines Übertragungsmittels (31) zur Übertragung von elektrischer Energie und/oder Daten,
**dadurch gekennzeichnet,**
**dass** das Anschlusselement (40) zumindest an einer ersten für das Anschlusselement (40) vorgesehenen Startposition oder an einer zweiten für das Anschlusselement (40) vorgesehenen Startposition an einem ersten Abschnitt (12) des Hebels (11) angeordnet wird, um die Vorrichtung (100) an einem Türflügel (101) mit einem DIN-Linksanschlag (L) oder einem DIN-Rechtsanschlag (R), an einer Bandseite (In) oder an einer Bandgegenseite (Out) des Türflügels (101) anzupassen.
